# EUROPÄISCHE PATENTSCHRIFT

(11) **EP 0 135 910 B1**
(45) Veröffentlichungstag und Bekanntmachung des Hinweises auf die Patenterteilung: **01.06.1988**
(21) Anmeldenummer: 84111172.7
(22) Anmeldetag: 19.09.1984
(51) Int. Cl.: H01R 13/64, B60R 16/02

(54) **Zentraler Stromverteiler für die Verdrahtung von Kraftfahrzeugen**
Central current distributor for the wiring of motor vehicles
Distributeur central de courant pour le câblage de voitures à moteur

(30) Priorität: 21.09.1983 DE 3334097
(43) Veröffentlichungstag der Anmeldung: 03.04.1985
(73) Patentinhaber: Kabelwerke Reinshagen GmbH, D-42369 Wuppertal (DE); Bayerische Motoren Werke Aktiengesellschaft, 80788 München (DE)
(72) Erfinder: Schlamm, Heinz-Werner, Dipl.-Ing., D-5600 Wuppertal 2 (DE); Deicke, Axel, Dipl.-Ing., D-8011 Baldham (DE)
(74) Vertreter: Priebisch, Rüdiger, Dipl.-Ing., Dipl.-Wirtsch.-Ing. (FH)

(56) Entgegenhaltungen:
- DE-A- 1 465 084
- DE-A- 1 465 401
- DE-A- 1 904 056
- GB-A- 1 101 637

## Beschreibung

Die Erfindung betrifft einen zentralen Stromverteiler für die Verdrahtung von Kraftfahrzeugen mit einer isolierenden Trägerplatte zur Aufnahme von mit elektrischen Leitungen verbundenen Steckkontakten von unten, wobei die Trägerplatte aus zwei oder mehreren, nebeneinander angeordneten Teilträgerplatten besteht, die ggf. miteinander und/oder mit einem Grundkörper verbunden sind, und mit von oben in die Trägerplatte einsteckbaren elektrischen Bauteilen.

Ein Stromverteiler der genannten Art ist in Form eines Durchführungsverbinders zur Montage über einer Öffnung in einer Wand eines Kraftfahrzeuges bekannt geworden, vergleiche die deutsche Patentanmeldungen DE-A 1465084 und DE-A 1 590072. Ein solcher Durchführungsverbinder dient zum Beispiel als Verbinder zwischen dem Motorraum und dem Armaturenbrett des Kraftfahrzeugs. Der Durchgangsverbinder nach der DE-A 1 465 084 umfasst von unten in das Isoliergehäuse einschiebbare Steckkontakte, die mit elektrischen Leitungen verbunden sind; die Leitungen sind zu Bündeln zusammengefasst. Von oben können neben Kontaktteilen von Sicherungen auch Stecker eingesteckt werden, die wiederum mit Leitungen verbundene Steckkontakte beinhalten. Strombrücken zwischen verschiedenen Abschnitten der Trägerplatte sind in Form von elektrisch isolierten Querverbindungsleitungen an der Unterseite der Trägerplatte angeordnet.

Nach der DE-A 1 590 072 kann das Gehäuse des Durchführungsverbinders aus einem flachen Rahmen bestehen, in den verschiedene isolierende Trägerplatten eingesetzt sind. Die einzelnen Trägerplatten können mit Hilfe von Verbindungsmitteln aneinandergereiht sein und mit dem Rahmen eine Rastverbindung eingehen.

Bekannt ist es auch (DE-A 1465401, CH-A 468 069), Steckverbinderplatten für beliebige Verwendungszwecke aus Bausteinen zusammenzusetzen, deren Umrissform regelmässig angeordnete Vorsprünge und Ausnehmungen aufweist, die mit entsprechenden Ausnehmungen oder Vorsprüngen eines beliebigen Nachbarbausteins zusammenwirken können.

Die Erfindung strebt einen hohen Vorfertigungsgrad des Kabelbaums eines Kraftfahrzeuges sowie eine leichte, schnelle und sichere Endmontage in das Kraftfahrzeug an.

Diese Aufgabe wird erfindungsgemäss dadurch gelöst, dass ein zentraler Stromverteiler für die Verdrahtung von Kraftfahrzeugen mit einer isolierenden Trägerplatte zur Aufnahme von mit elektrischen Leitungen verbundenen Steckkontakten von unten, wobei die Trägerplatte aus zwei oder mehreren nebeneinander angeordneten Teilträgerplatten besteht, die ggf. miteinander und/oder mit einem die Trägerplatte umfassenden Grundkörper verbunden sind, und mit von oben in die Trägerplatte einsteckbaren Bauteilen so ausgebildet ist, dass die Teilträgerplatten nach Art eines Puzzles geometrisch unterschiedliche Umrissformen aufweisen.

Vorteilhafte Ausbildungen der Erfindung sind in den Unteransprüchen gekennzeichnet. Durch die Merkmale der Patentansprüche 2 bis 4 wird eine gedrängte Bauweise des Verteilers möglich. Durch Verwendung von verschiedenen oder mehreren Steckmodulen kann die verschieden elektrische Ausstattung von verschiedenen Varianten eines Kraftfahrzeugtyps berücksichtigt werden. Auch der sogenannte Diagnosesteckanschluss kann in der bzw. den Trägerplatten oder in einem Modul angeordnet sein. Durch die Anordnung der Strombrücken gemäss einem der Patentansprüche 5 bis 7 kann deren Vormontage ebenfalls schon vor der Endmontage erfolgen, so dass durch Aneinanderfügen der Teilträgerplatten oder auch durch das Einsetzen der Teilträgerplatten in den Grundkörper oder durch das Einstecken des Moduls selbsttätig die Querverbindung (en) zwischen den einzelnen Teilträgerplatten hergestellt ist bzw. sind. Die Ausbildung nach Patentanspruch 8 betrifft die bevorzugte und im Ausführungsbeispiel näher beschriebene Ausführung, bei der eine optimale schnelle und sichere Endmontage erzielt ist.

Bei jedem Ausführungsbeispiel der Erfindung ergibt sich ein zentraler Stromverteiler, der bei entsprechender Gestaltung der Bündel des Kabelbaumes die Anordnung von weiteren Sicherungs- oder Relaiskästen oder Steckverbindungen und dergleichen vermeidet. Dies gilt selbst dann, wenn eine Anpassung des Stromverteilers an eine Ausführungsvariante des Kraftfahrzeugtyps (im Herstellerwerk) nötig ist oder wenn eine sogenannte Nachrüstung der elektrischen Verdrahtung durch den Nutzer des Kraftfahrzeuges (z.B. Anordnung von Zusatzleuchten) erfolgt. Bei zum Beispiel unfallbedingter Zerstörung eines Bündels des Kabelbaumes kann dieser zusammen mit der Teilträgerplatte ausgewechselt werden, da selbst nach Entfernung aller Teilträgerplatten aus dem Grundkörper der Zusammenbau nur in einer, und zwar in der richtigen, Form möglich ist.

In der Zeichnung sind Ausführungsbeispiele der Erfindung dargestellt, die im nachfolgenden näher beschrieben werden.
Fig. 1 zeigt in perspektivischer bzw. ExplosionsDarstellung einen zentralen Stromverteiler während der Montage.
Fig. zeigt einen Schnitt durch eine erste Abwandlung des Stromverteilers.
Fig. 3 zeigt einen Schnitt durch zwei Teilträgerplatten einer zweiten Abwandlung des Stromverteilers.
Fig. 4 zeigt einen Schnitt durch zwei Teilträgerplatten einer dritten Abwandlung des Stromverteilers.

Der zentrale Stromverteiler 1 setzt sich zusammen aus einem kastenförmigen Grundkörper 2 aus elektrisch isolierendem Material mit einem Boden 3 und mit vier Seitenwänden 4 bis 7. In den Grundkörper 2 sind fünf Teilträgerplatten 8 bis 12 einsetzbar. Die Teilträgerplatten sind nach Art von Puzzle-Teilen geometrisch unterschiedlich im Umriss ausgebildet, so dass jede einzelne nur in einen der durch Zwischenwände 13 bis 16 definierten Aufnahmeräume 17 bis 21 des Grundkörpers 2 einsetzbar ist.

Unterhalb der Teilträgerplatten 8 bis 12 verbleibt zwischen der Unterseite derselben und dem Boden 3 ein Zwischenraum zur Aufnahme von umwickelten Leiterbündeln 22 bis 26 eines Kabelbaumes. Die Leiterbündel 22 bis 26 treten durch seitlich in den Wänden 4 und 5 angeordnete, nach oben offene Schlitze 27 bis 31 in den zentralen Stromverteiler 1 ein. Die einzelnen Leitungen, z.B. 32, der Bündel 22 bis 26 sind an ihren Enden mit Steckbuchsen 33 versehen, die in der zugehörigen Teilträgerplatte 8 bis 12 von unten in Durchgangsöffnungen eingeschoben und verrastet sind und zum Anschluss von steckbaren elektrischen Bauteilen, wie Flachsicherungen 34, Relais 35 oder Module 36 dienen, die über Steckzungen 34a, 35a und 36a mit entsprechenden Steckerbuchsen, vergleiche 33 und 37, in die Teilträgerplatten 8 bis 12 einsteckbar sind. Dabei erstreckt sich hier das Modul 36 über alle Teilträgerplatten 8 bis 12 und umfasst im Inneren auch Strombrücken 38 zwischen zwei der Steckzungen 36a zur Verbindung der Teilträgerplatten 9 und 11. Das Modul 36 hat wiederum Steckbuchsen zur Aufnahme von einsteckbaren elektrischen Bauteilen, wie Flachsicherungen 34' oder Relais 35_{'}. Näher gezeigt ist die Steckbuchse 32' für den Steckkontakt 34a_{'} der Sicherung 34'.

In Fig. 2 ist eine andere Anordnung von Querverbindungen (Strombrücken) zwischen zwei oder mehreren Teilträgerplatten anhand eines Schnittes durch einen Stromverteiler 1' schematisch verdeutlicht. Die Strombrücke 38' ist hier isoliert im Grundkörper 2' angeordnet und endet als Steckzungen 39, die sich in Steckbuchsen 40 der Teilträgerplatten 10' und 11' einschieben, wenn die Teilträgerplatten 10' und 11' in den Grundkörper 2' eingesetzt werden.

Hier wird der kastenförmige Grundkörper 1' mit den Teilträgerplatten 9', 10', 11' und mit den von oben einsteckbaren elektrischen Bauteilen, z. B. 34_{"} und 36', von einer Abdeckhaube 41 überdeckt, die über eine Gelenkverbindung 42 und einen Schnappverschluss 43 mit den Seitenwänden des Grundkörpers 2' verbunden ist.

In Fig.3 ist anhand eines schematischen Schnittes durch einen Stromverteiler 1" eine zweite abgewandelte Anordnung von zwei Trägerplatten 10" und 11" gezeigt, deren abgesetzter Rand 44 und 45 so übereinandergelegt ist, dass die Teilträgerplatten 10" und 11 sich teilweise überlappen, ohne dass die Bauhöhe hierdurch vergrössert wird. In diesem Überlappungsbereich kann ebenfalls eine Strombrücke in Form von Gleit- oder Druckkontakten 46 und 47 angeordnet sein.

In Fig. 4 ist anhand eines weiteren schematischen Schnittes eine weitere Anordnung von zwei Teilträgerplatten 10"' und 11'" gezeigt, deren Ränder 48 und 49 mindestens in einem Teilbereich des Umfanges ohne Zwischenlage einer Wand (wie in Fig. 1) sich gegenüberliegen. Hier sind an den Rändern 48 und 49 Gleitkontakte 50 und 51 angeordnet, die als Strombrücken zwischen den Teilträgerplatten 10"' und 11 _{"'} dienen.

In Fig. sind die Teilträgerplatten 8 bis 12 in entsprechend durch Zwischenwände 13 bis 16 geformte Aufnahmeräume 17 bis 21 eingesetzt. Die Teilträgerplatten 8 bis 12 können mit den Wänden 4 bis 7 bzw. 13 bis 16 über lösbare Verbindungsmittel, wie Rasten, verbunden sein. Derartige Verbindungen sind aus dem obengenannten Stand der Technik bekannt. Ebenfalls können bekannte, ggf. lösbare Verbindungsmittel zwischen den einzelnen Teilträgerplatten angeordnet werden, z.B. wenn die Anordnungen nach den Fig. 3 oder 4 gewählt werden. Die Anordnung der obengenannten Zwischenwände 13 bis 16 ist nicht in jedem Fall erforderlich. Niedrigere Auflagewände können z.B., wie bei den Fig. und 4 angedeutet ist, unterhalb der Teilträgerplatten angeordnet sein. Bei allen Ausführungsbeispielen ist die unverwechselbare Zuordnung der einzelnen Teilträgerplatten sichergestellt.

## Patentansprüche

1. Zentraler Stromverteiler für die Verdrahtung von Kraftfahrzeugen mit einer isolierenden Trägerplatte (8 bis 12) zur Aufnahme von mit elektrischen Leitungen (32) verbundenen Steckkontakten (33) von unten, wobei die Teilträgerplatte aus zwei oder mehreren nebeneinander angeordneten Teilträgerplatten besteht, die ggf. miteinander und/oder mit einem die Trägerplatte umfassenden Grundkörper (12) verbunden sind, und mit von oben in die Trägerplatte einsteckbaren elektrischen Bauteilen (34 bis 36), dadurch gekennzeichnet, dass die Teilträgerplatten (8 bis 12) nach Art eines Puzzles geometrisch unterschiedliche Umrissformen aufweisen.

2. Stromverteiler nach Anspruch 1, dadurch gekennzeichnet, dass die Teilträgerplatten sich teilweise überlappen (Figur 3).

3. Stromverteiler nach Anspruch 1 oder 2, dadurch gekennzeichnet, dass als steckbares elektrisches Bauteil - ggf. neben Sicherungen und Relais oder dgl. - mindestens ein steckbares Modul (36) angeordnet ist.

4. Stromverteiler nach Anspruch 3, dadurch gekennzeichnet, dass mindestens ein Modul (36) parallel zu zwei oder mehreren Teilträgerplatten (8 bis 12) verläuft und mit diesen Teilträgerplatten über eine elektrische Steckverbindung (36a, 37) verbunden ist.

5. Stromverteiler nach einem der Ansprüche 1 bis 4, bei dem zwei oder mehrere Teilträgerplatten über mindestens eine steckbare Strombrücke elektrisch miteinander verbunden sind, dadurch gekennzeichnet, dass die Strombrücke (38') im Grundkörper (2') angeordnet ist.

6. Stromverteiler nach einem der Ansprüche 1 bis 4, bei dem zwei oder mehrere Teilträgerplatten über mindestens eine steckbare Strombrücke elektrisch miteinander verbunden sind, dadurch gekennzeichnet, dass die Strombrücke an den Rändern (44, 45, 48, 49) der zu verbindenden Teilträgerplatten (10", 11", 10" und; 11" und;) angeordnet ist (Figuren 3 und 4).

7. Stromverteiler nach Anspruch 3 oder 4, bei dem zwei oder mehrere Teilträgerplatten über mindestens eine steckbare Strombrücke elektrisch miteinander verbunden sind, dadurch gekennzeichnet, dass die Strombrücke (38) in dem Modul (36) angeordnet ist.

8. Stromverteiler nach einem der Ansprüche 1 bis 7, dadurch gekennzeichnet, dass alle mit den Steckdosen (33) verbundenen Leitungen (32) in mehrere Bündel (22 bis 26) geordnet sind, dass jedes Bündel mit einer bestimmten Teilträgerplatte (8 bis 12) verbunden ist, in die alle Steckkontakte (33) dieses Bündels von unten einschiebbar sind, dass der Grundkörper (2) als Kasten oder mindestens als Rahmen mit Seitenwänden (4 bis 7) ausgebildet ist und dass jedes Bündel (22 bis 26) durch einen nach oben offenen Schlitz (27 bis 31) in den Seitenwänden (4 bis 7) aus dem Grundkörper (2) austritt.

9. Stromverteiler nach Anspruch 8, dadurch gekennzeichnet, dass der Grundkörper als Kasten mit einem Boden und Seitenwänden ausgebildet ist und dass die Trägerplatten und die von oben einsteckbaren elektrischen Bauteile von einer übergreifenden, mit dem Grundkörper lösbar verbundenen Haube abgedeckt sind (Figur 2).

## Claims

1. Central current distributor for the wiring of motor vehicles with an insulating carrier plate (8 to 12) for receiving plug contacts (33) connected to electrical leads (32), from below, the partial carrier plate consisting of two or more partial carrier plates arranged one beside the other, which if necessary are connected to each other and/or to a base member (12) surrounding the carrier plate and with electrical components (34 to 36) which can be plugged into the carrier plate from above, characterised in that the partial carrier plates (8 to 12) have geometrically different outer contours in the manner of a jigsaw puzzle.

2. Current distributor according to Claim 1, characterised in that the partial carrier plates partly overlap (Figure 3).

3. Current distributor according to Claim 1 or 2, characterised in that at least one plug-in module (36) is provided as the electrical component which can be plugged in - if necessary in addition to fuses and relays or the like.

4. Current distributor according to Claim 3, characterised in that at least one module (36) extends parallel to two or more partial carrier plates (8 to 12) and is connected to these partial carrier plates by way of an electrical plug connection (36a, 37).

5. Current distributor according to one of Claims 1 to 4, in which two or more partial carrier plates are electrically connected to each other by way of at least one plug-in current bridge, characterised in that the current bridge (38') is located in the base member (2').

6. Current distributor according to one of Claims 1 to 4, in which two or more partial carrier plates are connected electrically to each other by way of at least one plug-in current bridge, characterised in that the current bridge is located at the edges (44, 45, 48, 49) of the partial carrier plates (10_{"}, 11", 10" and, 11_{"} and,) to be connected (Figures 3 and 4).

7. Current distributor according to Claim 3 or 4, in which two or more partial carrier plates are connected electrically to each other by way of at least one plug-in current bridge, characterised in that the current bridge (38) is located in the module (36).

8. Current distributor according to one of Claims 1 to 7, characterised in that all the leads (32) connected to the plug sockets (33) are arranged in several bundles (22 to 26), that each bundle is connected to a certain partial carrier plate (8 to 12), into which all the plug contacts (33) of this bundle can be plugged in from below, that the base member (2) is constructed as a box or at least as a frame with side walls (4 to 7) and that each bundle (22 to 26) emerges from the base member (2) through a slot (27 to 31) in the side walls (4 to 7), which slot is open at the top.

9. Current distributor according to Claim 8, characterised in that the base member is constructed as a box with a base and side walls and that the carrier plates and the electrical components able to be plugged in from above are covered by an overlapping cover detachably connected to the base member (Figure 2).

## Revendications

1. Distributeur central de courant pour le câblage de véhicules à moteur, comprenant une plaque de support isolante (8 à 12) destinée à recevoir, par-dessous, des contacts enfichables (33) reliés à des conducteurs électriques (32), la plaque de support partielle se composant de deux ou plusieurs plaques de support partielles qui sont agencées en juxtaposition et sont éventuellement reliées les unes aux autres et/ou à un corps de base (12) englobant la plaque de support; et des composants électriques (34 à 36) enfichables par en haut dans la plaque de support, caractérisé par le fait que les plaques de support partielles (8 à 12) présentent des configurations de pourtour géométriquement différentes, à la manière d'un puzzle.

2. Distributeur de courant selon la revendication 1, caractérisé par le fait que les plaques de support partielles se chevauchent en partie (figure 3).

3. Distributeur de courant selon la revendication 1 ou 2, caractérisé par le fait qu'au moins un module enfichable (36) est installé en tant que composant électrique enfichable - éventuellement à côté de fusibles et de relais ou éléments similaires.

4. Distributeur de courant selon la revendication 3, caractérisé par le fait qu'au moins un module (36) s'étend parallèlement à deux ou plusieurs plaques de support partielles (8 à 12), et est relié à ces plaques de support partielles par l'intermédiaire d'une jonction électrique enfichable (36a, 37).

5. Distributeur de courant selon l'une des revendications 1 à 4, dans lequel deux ou plusieurs plaques de support partielles sont raccordées électriquement les unes aux autres par l'intermédiaire d'au moins un pont électrique enfichable, caractérisé par le fait que le pont électrique (38') est disposé dans le corps de base (2' ).

6. Distributeur de courant selon l'une des revendications 1 à 4, dans lequel deux ou plusieurs plaques de support partielles sont raccordées électriquement les unes aux autres par l'intermédiaire d'au moins un pont électrique enfichable, caractérisé par le fait que le pont électrique est disposé sur les bords (44, 45, 48, 49) des plaques de support partielles (10", 11", 10" et; 11" et;) devant être raccordées (figures 3 et 4).

7. Distributeur de courant selon la revendication 3 ou 4, dans lequel deux ou plusieurs plaques de support partielles sont raccordées électriquement les unes aux autres par l'intermédiaire d'au moins un pont électrique (38) est disposé dans le module (36).

8. Distributeur de courant selon l'une des revendications 1 à 7, caractérisé par le fait que tous les conducteurs (32) reliés aux cosses d'enficha- ge (33) sont agencés en plusieurs faisceaux (22 à 26), que chaque faisceau est relié à une plaque de support partielle déterminée (8 à 12) dans laquelle peuvent être insérés, par-dessous, tous les contacts enfichables (33) de ce faisceau, que le corps de base (2) est réalisé sous la forme d'un caisson ou au moins d'un cadre, présentant des parois latérales (4 à 7) et que chaque faisceau (22 à 26) sort du corps de base (2) par l'intermédiaire d'une fente (27 à 31) ouverte vers le haut, pratiquée dans les parois latérales (4 à 7).

9. Distributeur de courant selon la revendication 8, caractérisé par le fait que le corps de base est réalisé sous la forme d'un caisson comprenant un fond et des parois latérales; et par le fait que les plaques de support, ainsi que les composants électriques enfichables par en haut, sont recouverts par un capot coiffant qui est relié amoviblement au corps de base (figure 2).
